# EUROPÄISCHE PATENTSCHRIFT

(11) **EP 2 462 379 B1**
(45) Veröffentlichungstag und Bekanntmachung des Hinweises auf die Patenterteilung: **30.03.2016**
(21) Anmeldenummer: 10740607.6
(22) Anmeldetag: 02.08.2010
(51) Int. Cl.: F23C 9/06, F23D 11/38, F23D 14/48, F23R 3/34

(54) **STABILISIERUNG DER FLAMME EINES BRENNERS**
STABILISING OF THE FLAME OF A BURNER
STABILISATION DE LA FLAMME D'UN BRÛLEUR

(30) Priorität: 03.08.2009 EP 09167055
(43) Veröffentlichungstag der Anmeldung: 13.06.2012
(73) Patentinhaber: Siemens Aktiengesellschaft, 80333 München (DE)
(72) Erfinder: HASE, Matthias, 45478 Mülheim (DE); KREBS, Werner, 45481 Mülheim an der Ruhr (DE); PRADE, Bernd, 45479 Mülheim (DE)
(86) Internationale Anmeldenummer: PCT/EP2010/061201
(87) Internationale Veröffentlichungsnummer: WO 2011/015549

(56) Entgegenhaltungen:
- EP-A- 1 950 494
- DE-A1- 19 505 614

## Beschreibung

Die vorliegende Erfindung betrifft einen Brenner zur Stabilisierung der Flamme einer Gasturbine, welcher einen Reaktionsraum und mehrere in den Reaktionsraum mündende Strahldüsen umfasst, wobei mit den Strahldüsen mittels eines Fluidstrahls Fluid in den Reaktionsraum eindüsbar ist , wobei das Fluid im Reaktionsraum zu Heißgas verbrannt wird. Die Erfindung betrifft auch ein Verfahren zur Stabilisierung der Flamme eines Brenners einer Gasturbine.

Auf Strahlflammen basierende Verbrennungssysteme bieten gegenüber drallstabilisierten Systemen aufgrund der verteilten Wärmefreisetzungszonen und der fehlenden drallinduzierten Wirbel insbesondere aus thermoakustischer Sicht Vorteile. Durch geeignete Wahl des Strahlimpulses lassen sich kleinskalige Strömungsstrukturen erzeugen, die akustisch induzierte Wärmefreisetzungsfluktuationen dissipieren und somit Druckpulsationen, die für drallstabilisierte Flammen typisch sind, unterdrücken.

Die Strahlflammen werden durch Einmischen heißer rezirkulierender Gase stabilisiert. Die hierfür nötigen Temperaturen der Rezirkulationszone können in Gasturbinen, insbesondere im unteren Teillastbereich, durch die bekannte Ringanordnung der Strahlen mit einer zentralen Rezirkulationszone nicht gewährleistet werden. Besonders im Teillastbereich muss daher dafür beachtet werden, dass durch zusätzliche Stabilisierungsmechanismen ein partielles bzw. komplettes Flammenverlöschen vermieden wird. Die Stabilisierung einer Strahlflamme bleibt daher eine nicht vollständig gelöste Aufgabe. Ein Brenner nach dem Stand der Technik ist in DE 19505614 offenbart.

Es ist daher die Aufgabe der vorliegenden Erfindung, einen vorteilhaften Brenner einer Gasturbine zur Stabilisierung der Flamme eines solchen Brenners zur Verfügung zu stellen. Eine weitere Aufgabe der vorliegenden Erfindung ist es, ein vorteilhaftes Verfahren zur Stabilisierung der Flamme eines solchen Brenners zur Verfügung zu stellen.

Die auf den Brenner bezogene Aufgabe wird durch einen Brenner zur Stabilisierung der Flamme eines Brenners einer Gasturbine nach Anspruch 1 gelöst. Die auf das Verfahren bezogene Aufgabe wird durch die Angabe eines Verfahrens nach Anspruch 14 gelöst. Die abhängigen Ansprüche enthalten weitere, vorteilhafte Ausgestaltungen der Erfindung.

Dabei umfasst der erfindungsgemäße Brenner einer Gasturbine einen Reaktionsraum und mehrere in den Reaktionsraum mündende Strahldüsen. Mit den Strahldüsen wird mittels eines Fluidstrahls Fluid in den Reaktionsraum eingedüst. Das Fluid im Reaktionsraum wird anschließend zu Heißgas verbrannt.

Die Erfindung hat erkannt, dass die auf Strahlflammen basierenden Verbrennungssysteme durch Einmischen heißer rezirkulierender Gase stabilisiert werden. Besonders im unteren Teillastbereich muss allerdings dafür Sorge getragen werden, dass durch zusätzliche Stabilisierungsmechanismen ein partielles bzw. komplettes Flammenverlöschen vermieden wird.

Bei mindestens einer Strahldüse ist ein Ringspalt vorhanden, der um den Fluidstrahl angeordnet ist. Dieser saugt einen Teil des Heißgases aus dem Reaktionsraum an, so dass dieser entgegen der Fluidströmrichtung in den Ringspalt einströmt. Innerhalb der Strahldüse wird das Heißgas mit dem Fluidstrahl vermischt. Dies gewährleistet eine definierte Einmischung von Heißgasen in einen oder mehrere Strahlen eines Strahlbrenners, der somit eine verlässliche Zündung und damit eine verlässliche Stabilisierung des Gesamtbrenners gewährleistet. Die Heißgaseinmischung geschieht dabei bereits in der Strahldüse. Zur Ansaugung wird die statische Druckdifferenz zwischen Brennkammer/Reaktionsraum und dem mit hoher Geschwindigkeit strömenden Fluid in der Düse genutzt, welches durch die hohen Strömungsgeschwindigkeiten einen abgesenkten statischen Druck aufweist.

Der Ringspalt ist mittels eines Einsatzrohres gebildet, wobei erfindungsgemäß das Einsatzrohr am stromaufwärtigen Ende eine Verdickung aufweist. Wird Verdichterluft mit öder ohne Brennstoff als Fluid am Einsatzrohr vorbei zu der Düse geführt, so können somit Umlenkverluste vermieden werden.

Vorteilhafterweise ist die Verdickung in Strömungsrichtung diffus ausgebildet. Somit kann eine Erhöhung der statischen Druckdifferenz zwischen der Brennkammer und den in der Düse mit hoher Geschwindigkeit strömenden Fluid bewirkt werden.

Die eingesaugten Gase können eine hohe Temperatur haben, welche unter Umständen den Brenner schädigen können. Bevorzugt ist daher das Einsatzrohr zumindest teilweise aus hochwertigen Werkstoffen mit und ohne Beschichtung z.B. als keramische Ausführung mit und ohne Beschichtung ausgeführt.

Bevorzugt weist das Einsatzrohr mindestens eine Öffnung auf, um das Heißgas in den Fluidstrahl einzudüsen. In bevorzugter Ausgestaltung ist die mindestens eine Öffnung stromaufwärts angeordnet. Das Heißgas wird durch den Ringspalt direkt in die Düse eingesaugt und wird durch die Öffnungen in den Fluidstrahl eingedüst. Die Öffnungen sind daher in der direkt den Fluidstrahl begrenzenden Wand angebracht. Die Größe der Öffnungen als auch die Höhe des Ringspalts werden dabei so ausgelegt, dass eine gute Heißgaseinmischung in die Luft bzw. das Luft/Brennstoffluftgemisch in der Strahldüse gewährleistet ist und dass im Teillastbereich die Gemischtemperatur auf einen Wert gebracht wird, der eine sichere Zündung gewährleistet. Die Öffnungen können als Bohrung oder Schlitze ausgeführt sein, welche auch unter einem Winkel angestellt sein können.

Bevorzugt ist das Einsatzrohr fluidstromseitig in Strömungsrichtung diffus ausgebildet. Somit kann ebenfalls eine Erhöhung der statischen Druckdifferenz zwischen der Brennkammer und den in der Düse mit hoher Geschwindigkeit strömenden Fluid bewirkt werden.

In vorteilhafter Ausgestaltung ist um das Einsatzrohr ein zweiter Ringkanal zur Führung von Verbrennungsluft und/oder Brennstoff vorgesehen. Vorteilhafterweise sind in dem zweiten Ringkanal Mittel zur Erhöhung des Wärmeübergangs vorgesehen. Dies bewirkt, dass das heißgasführende Einsatzrohr effizient gekühlt wird. Bevorzugt sind diese Mittel Dimpel und/oder Kühlrippen und/oder Wings. Allerdings sind auch alle anderen Kühlkonzepte wie Prallkühlung, Konvektivkühlung vorstellbar bei denen die Verdichterluft bzw. das Verdichter/Brennstoffgemisch in den Reaktionsraum gegeben wird. In bevorzugter Ausgestaltung kühlt die durch den zweiten Ringkanal strömende Kühlluft und/oder Brennstoff das Einsatzrohr damit fluidabstromseitig.

Vorteilhafterweise weist die Strahldüse einen Düsenauslass mit Durchmesser D auf. Bevorzugt ist der Düsenauslass gegenüber dem Ringspalt in Strömungsrichtung versetzt angeordnet. Vorteilhafterweise umfasst der Versatz eine Länge von 0-3 x Durchmesser des Düsenauslasses. Damit wird eine optimale Ansaugung vor allem im Teillastbetrieb gewährleistet.

In bevorzugter Ausgestaltung ist das Fluid Verdichterluft, welche mit Brennstoff vorgemischt, teilvorgemischt oder nicht-vorgemischt ist.

Die auf das Verfahren bezogene Aufgabe wird durch die Angabe eines Verfahrens zur Stabilisierung der Flamme eines Brenners einer Gasturbine gelöst, welcher einen Reaktionsraum und mehrere in den Reaktionsraum mündende Strahldüsen umfasst, wobei mit den Strahldüsen mittels einem Fluidstrahl Fluid in den Reaktionsraum eingedüst wird, wobei im Reaktionsraum das Fluid verbrannt wird, wodurch ein Heißgas entsteht.

Bei mindestens einer Strahldüse ist ein Ringspalt vorhanden, wobei der Ringspalt mittels eines Einsatzrohres gebildet ist, welches erfindungsgemäß am stromaufwärtigen Ende eine Verdickung aufweist, wobei durch den Ringspalt das Heißgas teilweise angesaugt wird und entgegen der Fluidströmrichtung in den Ringspalt einströmt und innerhalb der Strahldüse dem Fluidstrahl beigemischt wird.

Bevorzugt strömt das Fluid mit hoher Geschwindigkeit in den Reaktionsraum ein. Vorteilhafterweise wird zwischen dem Reaktionsraum und den in den Reaktionsraum strömenden Fluidstrahl eine Druckdifferenz gebildet.

Bevorzugt wird das Fluid bei Teillastbetrieb des Brenners aus einem Brennstoff/Verdichterluft Gemisch gebildet, und bei Volllast aus Verdichterluft, welche nur noch geringfügig oder gar keinen Brennstoffanteil aufweist. Diese Düsen wirken somit im Teillastbetrieb als Pilotbrenner mit Pilotstrahlen. Hierzu kann es zusätzlich vorteilhaft sein, dass diese "Pilotstrahlen" kleiner ausgeführt werden als die anderen Strahllen, damit weniger Luft durch diese Düsen tritt. Somit ist eine Stabilisierung bei Teillastbetrieb gewährleistet.

Es ist weiterhin vorteilhaft, das der Brenner mit mehreren Strahldüsen ausgestaltet ist, von denen jedoch nur eine bzw. einige wenige erfindungsgemäße Düsen sind. Diese wirken dann bei Teillast wie oben beschrieben als "pilot" und werden bei Volllastbetrieb mit wenig oder gar keinem Brennstoff beaufschlagt. Somit wird vermieden, dass bei Grundlastbetrieb erhöhte NOx Werten entstehen.

Weitere Merkmale, Eigenschaften und Vorteile der vorliegenden Erfindung werden nachfolgend anhand von Ausführungsbeispielen unter Bezugnahme auf die beiliegenden Figuren beschrieben.

Darin zeigen:
- FIG 1: einen Ausschnitt aus einer Gasturbine mit einer Brennkammer in einem Längsschnitt entlang einer Wellenachse nach dem Stand der Technik,
- Fig. 2: schematisch einen Schnitt durch einen Strahlbrenner quer zu dessen Längsrichtung,
- Fig. 3: schematisch einen Schnitt durch einen weiteren Strahlbrenner quer zu dessen Längsrichtung,
- Fig. 4: schematisch ein erstes Ausführungsbeispiel einer Düse 6, die keine erfindungsgemäße Verdickung zeigt,
- Fig. 5: schematisch ein zweites Ausführungsbeispiel einer Düse 6a, die keine erfindungsgemäße Verdickung zeigt,
- Fig. 6: schematisch ein drittes Ausführungsbeispiel einer erfindungsgemäßen Düse 6b,
- Fig. 7: schematisch ein viertes Ausführungsbeispiel einer Düse 6c, die keine erfindungsgemäße Verdickung zeigt.

FIG 1 zeigt einen Ausschnitt aus einer Gasturbine mit einer entlang einer Wellenachse 14 angeordneten und nicht dargestellten Welle und einer parallel zur Wellenachse 14 ausgerichteten Brennkammer 16 in einem Längsschnitt. Die Brennkammer 16 ist rotationssymmetrisch um eine Brennkammerachse 18 aufgebaut. Die Brennkammerachse 18 ist in diesem speziellen Ausführungsbeispiel parallel zur Wellenachse 14 angeordnet, wobei sie auch angewinkelt zur Wellenachse 14, im Extremfall senkrecht zu dieser verlaufen kann. Ein ringförmiges Gehäuse 10 der Brennkammer 16 umgibt einen Reaktionsraum 5, der ebenfalls rotationssymmetrisch um die Brennkammerachse 18 ausgeführt ist. Mittels einer Strahldüse 3 des Stands der Technik wird ein Luft bzw. Luft/Brennstoffgemisch in den Reaktionsraum 5 eingebracht. Die rezirkulierenden Heißgase 4 im Reaktionsraum sind mit 1 angegeben.

Die Figur 2 zeigt schematisch einen Schnitt durch einen Strahlbrenner senkrecht zu einer Wellenachse 14 des Brenners. Der Brenner umfasst ein Gehäuse 10, welches einen kreisförmigen Querschnitt aufweist. Innerhalb des Gehäuses 10 ist eine bestimmte Anzahl an Strahldüsen 3 im Wesentlichen ringförmig angeordnet. Jede Strahldüse 3 weist dabei einen kreisförmigen Querschnitt auf. Außerdem kann der Brenner einen Pilotbrenner 25 umfassen.

Die Figur 3 zeigt schematisch einen Schnitt durch einen weiteren Strahlbrenner, wobei der Schnitt senkrecht zur Mittelachse des weiteren Brenners verläuft. Der Brenner weist ebenfalls ein Gehäuse 10 auf, welches einen kreisförmigen Querschnitt besitzt und in welchem eine Anzahl innerer und äußerer Strahldüsen 3,30 angeordnet ist. Die Strahldüsen 3,30 weisen jeweils einen kreisförmigen Querschnitt auf, wobei die äußeren Strahldüsen 3 eine gleich große oder größere Querschnittsfläche besitzen als die inneren Strahldüsen 30. Die äußeren Strahldüsen 3 sind im Wesentlichen ringförmig innerhalb des Gehäuses 10 angeordnet und bilden einen äußeren Ring. Die inneren Strahldüsen 30 sind ebenfalls innerhalb des Gehäuses 10 ringförmig angeordnet. Die inneren Strahldüsen 30 bilden einen inneren Ring, der konzentrisch zu dem äußeren Strahldüsenring angeordnet ist.

Die Figuren 2 und 3 zeigen lediglich Beispiele für die Anordnung von Strahldüsen 3,30 innerhalb eines Strahlbrenners. Selbstverständlich sind alternative Anordnungen, ebenso wie die Verwendung einer anderen Anzahl an Strahldüsen 3,30 möglich.

Die auf Strahlflammen basierenden Verbrennungssystem bieten gegenüber drallstabilisierten Systemen aufgrund der verteilten Wärmerfreisetzungszonen und der fehlenden drallinduzierten Wirbel insbesondere aus thermoakustischer Sicht Vorteile. Durch geeignete Wahl des Strahlimpulses lassen sich kleinskalige Strömungsstrukturen erzeugen, die akustisch induzierte Wärmefreisetzungsfluktuationen dissipieren und somit Druckpulsationen, die typisch für drallstabilisierende Flammen sind, unterdrücken. Die auf Strahlflammen basierenden Verbrennungssysteme werden durch Einmischen heißer rezirkulierender Gase stabilisiert. Besonders im unteren Teillastbereich muss allerdings dafür Sorge getragen werden, dass durch zusätzliche Stabilisierungsmechanismen ein partielles bzw. komplettes Flammenverlöschen vermieden wird. Dies wird mithilfe der Erfindung nun gelöst.

Fig. 4 zeigt eine Strahldüse 6. Hierbei umfasst der Brenner einen Reaktionsraum 5 und mehrere in den Reaktionsraum 5 mündende Strahldüsen 6. Mittels der Strahldüse wird mit einem Fluidstrahl 2 Fluid in den Reaktionsraum 5 eingedüst. In dem Reaktionsraum 5 wird das Fluid zu Heißgas 4 verbrannt.

Dabei kann das Fluid ein Brennstoff/Luft Gemisch sein, oder auch nur aus Verdichterluft gebildet werden.

In der Strahldüse 6 ist nun ein Ringspalt vorhanden. Dieser wird aus einem Einsatzrohr 12 gebildet. Der Ringspalt 8 ist somit um den Fluidstrahl 2 angeordnet. Durch diesen Ringspalt 8 wird nun Heißgas 4 in die Düse 6 angesaugt. Zur Ansaugung des Heißgases 4 wird die insbesondere statische Druckdifferenz zwischen der Brennkammer 16 bzw. dem Reaktionsraum 5 und dem mit hoher Geschwindigkeit strömenden Fluid genutzt, welches durch die hohen Strömungsgeschwindigkeiten einen abgesenkten statischen Druck aufweist. Durch den Ringspalt 8 strömt nun Heißgas 4 entgegen der Strömungsrichtung des Fluidstrahls 2 in der Düse 6 in die Düse 6 zurück. Dort wird das Heißgas 4 dem Fluidstrahl 2 beigemischt.

Die Heißgasbeimischung erfolgt somit erfindungsgemäß innerhalb der Düse 6. Dies entspricht einer definierten Einmischung von Heißgas in der Düse 6, wodurch eine verlässliche Zündung und somit eine verlässliche Stabilisierung des Gesamtbrenners gewährleistet wird.

Die Stabilisierung ist insbesondere bei Teillastbetrieb vorteilhaft. Erfindungsgemäß können somit nur ein oder wenige Düsen 6 eines Strahlbrenners mit dieser Vorrichtung zur Ansaugung von Heißgas 4 ausgestaltet sein. Diese können bei Teillastbetrieb als Pilotbrenner wirken. Das Fluid kann dabei ein Brennstoff/Luft Gemisch sein. Hierzu kann es zusätzlich vorteilhaft sein, dass diese "Pilotstrahlen" kleiner ausgeführt werden als die anderen Strahlen, damit weniger Verdichterluft durch diese Düsen 6 tritt. Im Volllastbetrieb oder nahe der Volllast wird das Fluid nur noch mit wenig oder gar keinem Brennstoff beaufschlagt. Das Fluid kann dabei dann im Wesentlichen aus Verdichterluft bestehen. Somit können erhöhte NOx-Werte bei Grundlast vermieden werden.

Das Heißgas wird dabei über den Ringspalt 8 angesaugt. Dieser wird durch ein Einsatzrohr 12 gebildet. Stromaufwärts im Einsatzrohr 12 sind ein oder mehrere Öffnungen 11 gebildet, mittels denen das Heißgas 4 dem Fluidstrahl 2 beigemischt werden kann. Die Öffnungen 11 sind im Einsatzrohr 12 strahlseitig, das heißt in der den Strahl begrenzenden Wand angeordnet. Die Öffnungen 11 können dabei als Bohrungen ausgeführt sein.

Die Größe der Öffnungen 11 als auch die radiale Höhe H des Ringspalts 8 sind dabei so ausgeführt, dass eine gute Heißgaseinmischung in den Fluidstrahl 2 in der Strahldüse 6 gewährleistet ist.

Die Düse 6 weist zudem einen Düsenauslass 22 mit Durchmesser D auf. Der Düsenauslass 22 kann gegenüber dem Ringspalt 8 in Strömungsrichtung versetzt angeordert sein. Bevorzugt umfasst der Versatz 24 eine Länge L von 0mm-3x D (mm), wobei D der Durchmesser des Düsenauslasses 22 ist.

Somit wird gerade im Teillastbereich die Gemischtemperatur auf einen Wert gebracht, die eine sichere Zündung und damit eine verlässliche Stabilisierung des Gesamtbrenners in allen Fahrbereichen gewährleistet.

Der Fluidstrahl 2 kann dabei aus einen Luft/Brennstoffgemisch unterschiedlicher Mischungsgüte bestehen. Die Strahlflamme selber kann dabei vorgemischt, teil- vorgemischt oder nichtvorgemischt sein.

Fig. 5 zeigt ein weiteres zweites Äusführungsbeispiel einer Düse 6a. Dabei ist ein zweiter Ringkanal 20 vorhanden, welcher um den Ringspalt 8 herum angeordnet ist. Dieser Ringkanal 20 kann im Wesentlichen zur Führung der Verdichterluft oder des Luft/Brennstoffgemisch zum Düseneinlass 28 ausgestaltet sein. Die Verbrennungsluft bzw. das Brennstoff/Luftgemisch kann zur Kühlung besonders der radial äußeren Wand des Einsatzrohres 12 dienen. Dies ist vorteilhaft, da die eingesaugten Gase eine hohe Temperatur aufweisen, die ansonsten potentiell den Brenner schädigen können. Der Ringkanal 20 kann zudem mit wärmeübergangserhöhenden Maßnahmen ausgeführt sein. Dies können beispielsweise Dimpel und/oder Wings oder/und Kühlrippen sein, wie auch eine konvektiv oder Prallkühlung oder andere konventionelle Kühlkonzepte, bei denen die als Kühlluft ausgestaltete Verdich-terluft oder das Luft/Brennstoffgemisch in den Reaktionsraum 5 abgegeben wird. Somit wird die Verdichterluft oder das Luft/Brennstoffgemisch zur Kühlung der heißgasführenden Bauteile unter gleichzeitiger Vorwärmung genutzt.

Auch können die heißgasführenden Passagen, also insbesondere das Einsatzrohr 12 aus hochwertigen Werkstoffen z.B. aus keramischen oder Keramikenthaltigen Werkstoffen gefertigt sein, wobei die Werkstoffe noch beschichtet sein können.

Fig. 6 zeigt ein Ausführungsbeispiel einer erfindungsgemäßen Düse 6b. Sie zeigt eine Düse, welche insbesondere die statische Druckdifferenz zwischen der Brennkammer 16 bzw. dem Reaktionsraum 5 und der Fluidstrahlströmung 2 in Höhe der Einmischstelle erhöht.

Fig. 6 zeigt dabei ein Einsatzrohr 12a, welches am stromaufwärtigen Ende eine Verdickung 15 aufweist. Die Verdickung 15 ist dabei abgerundet ausgeführt. Somit können vorteilhafterweise Umlenkverluste der Verdichterluft bzw. des Brennstoff/Luftgemisches im Ringkanal 20 vermieden werden.
Auch kann die Verdickung 15 in Strömungsrichtung diffus 16 ausgebildet sein. Somit ergibt sich eine besonders effiziente Druckdifferenzerhöhung. Die Öffnungen 11 können dabei auch als Schlitze, welche ggf. schräg an gestellt sind, ausgeführt sein.

Fig. 7 weist eine Düse 6c auf, bei welcher das Einsatzrohr 12b fluidstromseitig in Strömungsrichtung diffus 21 ausgebildet ist. Auch hier ergibt sich eine besonders effiziente Druckdifferenzerhöhung.

Mit der hier vorgestellten Erfindung wird somit eine verlässliche Zündung und damit eine verlässliche Stabilisierung des Gesamtbrenners gewährleistet. Dabei werden angesaugte Heißgase 4 über einen Ringspalt 8 um den eigentlichen Strahl, das heißt, dem Fluidstrahl 2 angesaugt, und innerhalb der Düse 6 diesem Strahl 2 beigemischt. Als treibende Kraft wird dabei die statische Druckdifferenz zwischen Brennkammer und Strahlströmung eingesetzt. Insbesondere ist bei Teillastbetrieb eine solche Stabilisierung wichtig.

## Patentansprüche

1. Brenner einer Gasturbine, welcher einen Reaktionsraum (5) und mehrere in den Reaktionsraum (5) mündende Strahldüsen (6) umfasst, wobei mit den Strahldüsen (6) mittels eines Fluidstrahls (2) durch einen Austritt (22) Fluid in den Reaktionsraum (5) eindüsbar ist, wobei das Fluid im Reaktionsraum (5) zu Heißgas (4) verbrannt wird, wobei
bei mindestens einer Strahldüse (6, 6a, 6b, 6c) ein Ringspalt (8) um den Fluidstrahl (2) so angeordnet ist, dass ein Teil des Heißgases (4) aus dem Reaktionsraum (5)ansaugbar ist und entgegen der Fluidströmrichtung in den Ringspalt (8) einströmt und innerhalb der Strahldüse (6, 6a, 6b, 6c) mit dem Fluidstrahl (2) vermischt wird, und wobei der Ringspalt (8) mittels eines Einsatzrohres (12, 12a, 12b) gebildet ist, **dadurch gekennzeichnet, dass** das Einsatzrohr (12a) am stromaufwärtigen Ende eine Verdickung (15) aufweist.

2. Brenner nach Anspruch 1,
**dadurch gekennzeichnet, dass** das Einsatzrohr (12, 12a, 12b) mindestens eine Öffnung (11) aufweist, um das Heißgas (4) in den Fluidstrahl (2) einzudüsen.

3. Brenner nach Anspruch 2,
**dadurch gekennzeichnet, dass** die mindestens eine Öffnung (11) stromaufwärts des Austritts (22) angeordnet ist.

4. Brenner nach einem der Ansprüche 1-3,
**dadurch gekennzeichnet, dass** das Einsatzrohr (12b) fluidstromseitig in Strömungsrichtung diffus (21) ausgebildet ist.

5. Brenner nach einem der Ansprüche 1-4,
**dadurch gekennzeichnet, dass** die Verdickung (15) in Strömungsrichtung diffus (17) ausgebildet ist.

6. Brenner nach einem der Ansprüche 1-5,
**dadurch gekennzeichnet, dass** um das Einsatzrohr (12, 12a, 12b) ein zweiter Ringkanal (20) zur Führung von Verbrennungsluft und/oder Brennstoff vorgesehen ist.

7. Brenner nach Anspruch 6,
**dadurch gekennzeichnet, dass** in dem zweiten Ringkanal (20) Mittel zur Erhöhung des Wärmeübergangs vorgesehen sind.

8. Brenner nach Anspruch 7,
**dadurch gekennzeichnet, dass** diese Mittel Dimpel und/oder Kühlrippen und/oder Wings sind.

9. Brenner nach einem der Ansprüche 6-8,
**dadurch gekennzeichnet, dass** die Mittel derart angeordnet und ausgebildet sind, dass durch den zweiten Ringkanal (20) strömende Luft und/oder Brennstoff das Einsatzrohr (12, 12a, 12b) fluidabstromseitig kühlt.

10. Brenner nach einem der vorhergehenden Ansprüche,
**dadurch gekennzeichnet, dass** die Strahldüse einen Düsenauslass (22) mit Durchmesser (D) aufweist.

11. Brenner nach Anspruch 10,
**dadurch gekennzeichnet, dass** der Düsenauslass (22) gegenüber dem Ringspalt (8) in Strömungsrichtung versetzt angeordnet ist.

12. Brenner nach Anspruch 11,
**dadurch gekennzeichnet, dass** der Versatz (24) eine Länge von 0 mm-3x Durchmesser (D) mm umfasst.

13. Brenner nach einem der vorhergehenden Ansprüche,
**dadurch gekennzeichnet, dass** mit den Strahldüsen (6) mittels eines Fluidstrahls (2) durch einen Austritt (22) Fluid in den Reaktionsraum (5) eindüsbar ist, wobei das Fluid Verdichterluft, ist, welches mit Brennstoff vorgemischt, teilvorgemischt oder nicht-vorgemischt ist.

14. Verfahren zur Stabilisierung der Flamme eines Brenners einer Gasturbine, welcher einen Reaktionsraum (5) und mehrere in den Reaktionsraum (5) mündende Strahldüsen (6) umfasst, wobei bei dem Verfahren mit den Strahldüsen (6) mittels einem Fluidstrahl (2) Fluid in den Reaktionsraum (5) eingedüst wird, wobei im Reaktionsraum (5) das Fluid verbrannt wird, wodurch ein Heißgas (4) entsteht, wobei
das Heißgas (4) bei mindestens einer Strahldüse (6) durch einen von der Strahldüse umfassten Ringspalt (8) teilweise angesaugt wird , wobei der Ringspalt (8) mittels eines Einsatzrohres (12, 12a, 12b) gebildet ist und das angesaugte Heißgas (4) entgegen der Fluidströmrichtung in den Ringspalt (8) einströmt und innerhalb der Strahldüse (6) dem Fluidstrahl (2) beigemischt wird,
**dadurch gekennzeichnet, dass** das Einsatzrohr (12a) am stromaufwärtigen Ende eine Verdickung (15) aufweist.

15. Verfahren nach Anspruch 14,
**dadurch gekennzeichnet, dass** das Fluid mit hoher Geschwindigkeit in den Reaktionsraum (5) eingeströmt wird.

16. Verfahren nach einem der Ansprüche 14-15,
**dadurch gekennzeichnet, dass** zwischen dem Reaktionsraum (5) und dem in den Reaktionsraum (5) strömenden Fluidstrahl (2) eine Druckdifferenz gebildet wird.

17. Verfahren nach einem der Ansprüche 14-16,
**dadurch gekennzeichnet, dass** das Fluid bei Teillastbetrieb des Brenners aus einem Brennstoff/Verdichterluft Gemisch gebildet wird, und bei Volllast aus Verdichterluft, welches nur noch geringfügig oder gar keinen Brennstoffanteil aufweist.

## Claims

1. Gas turbine burner which comprises a reaction chamber (5) and a plurality of jet nozzles (6) leading into the reaction chamber (5), wherein fluid can be injected through an outlet (22) by the jet nozzles (6) into the reaction chamber (5) by means of a fluid jet (2), the fluid being combusted in the reaction chamber (5) to produce hot gas (4), wherein
in at least one jet nozzle (6, 6a, 6b, 6c) an annular gap (8) is disposed around the fluid jet (2) such that some of the hot gas (4) can be drawn out of the reaction chamber (5) and flows into the annular gap (8) in the opposite direction to the fluid flow and is mixed with the fluid jet (2) inside the jet nozzle (6, 6a, 6b, 6c), and wherein the annular gap (8) is formed by means of a liner tube (12, 12a, 12b),
**characterised in that**
the liner tube (12a) has a thicker section (15) at the upstream end.

2. Burner according to claim 1,
**characterised in that**
the liner tube (12, 12a, 12b) has at least one orifice (11) for the purpose of injecting the hot gas (4) into the fluid jet (2).

3. Burner according to claim 2,
**characterised in that**
the at least one orifice (11) is disposed upstream of the outlet (22).

4. Burner according to one of claims 1-3,
**characterised in that**
the liner tube (12b) is embodied as diffuse (21) on the fluid flow side in the flow direction.

5. Burner according to one of claims 1-4,
**characterised in that** the thicker section (15) is embodied as diffuse (17) in the flow direction.

6. Burner according to one of claims 1-5, **characterised in that**
a second annular channel (20) is provided around the liner tube (12, 12a, 12b) for the purpose of ducting combustion air and/or fuel.

7. Burner according to claim 6,
**characterised in that**
means for increasing the transfer of heat are provided in the second annular channel (20).

8. Burner according to claim 7,
**characterised in that**
said means are dimples and/or cooling fins and/or wings.

9. Burner according to one of claims 6-8,
**characterised in that**
the means are disposed and embodied such that air and/or fuel thus flowing through the second annular channel (20) cools the liner tube (12,12a, 12b) on the fluid outflow side.

10. Burner according to one of the preceding claims,
**characterised in that**
the jet nozzle has a nozzle outlet (22) with diameter (D).

11. Burner according to claim 10,
**characterised in that**
the nozzle outlet (22) is arranged offset with respect to the annular gap (8) in the flow direction.

12. Burner according to claim 11,
**characterised in that**
the offset (24) has a length of 0 mm-3x diameter (D) mm.

13. Burner according to one of the preceding claims,
**characterised in that**
fluid can be injected through an outlet (22) by the jet nozzles (6) into the reaction chamber (5) by means of a fluid jet (2), wherein the fluid is compressor air which has been premixed, partially premixed or not premixed with fuel.

14. Method for stabilising the flame of a gas turbine burner which comprises a reaction chamber (5) and a plurality of jet nozzles (6) leading into the reaction chamber (5), wherein in the method fluid is injected by the jet nozzles (6) into the reaction chamber (5) by means of a fluid jet (2), the fluid being combusted in the reaction chamber (5), as a result of which a hot gas (4) is produced, wherein
in at least one jet nozzle (6) the hot gas (4) is partly sucked in through an annular gap (8) enclosed by the jet nozzle, wherein the annular gap (8) is formed by means of a liner tube (12, 12a, 12b), and the sucked-in hot gas (4) flows into the annular gap (8) in the opposite direction to the fluid flow and is admixed to the fluid jet (2) inside the jet nozzle (6),
**characterised in that**
the liner tube (12a) has a thicker section (15) at the upstream end.

15. Method according to claim 14,
**characterised in that**
the fluid flows at high velocity into the reaction chamber (5).

16. Method according to one of claims 14-15,
**characterised in that**
a pressure differential is formed between the reaction chamber (5) and the fluid jet (2) flowing into the reaction chamber (5).

17. Method according to one of claims 14-16,
**characterised in that**
in partial load operation of the burner the fluid is formed from a fuel/compressor air mixture, and at full load it is formed from compressor air having only a negligible fuel fraction or none at all.

## Revendications

1. Brûleur d'une turbine à gaz, qui comprend une chambre ( 5 ) de réaction et plusieurs buses ( 6 ) débouchant dans la chambre ( 5 ) de réaction, dans lequel du fluide peut être injecté dans la chambre ( 5 ) de réaction par les buses ( 6 ) au moyen d'un jet ( 2 ) de fluide passant par une sortie ( 22 ), le fluide étant brûlé en du combustible ( 4 ) gazeux dans la chambre ( 5 ) de réaction, dans lequel
pour au moins l'une des buses ( 6, 6a, 6b, 6c ) un intervalle ( 8 ) annulaire est disposé autour du jet ( 2 ) de fluide de manière à ce qu'une partie du combustible ( 4 ) gazeux puisse être aspirée de la chambre ( 5 ) de réaction et pénétrer dans le sens contraire au courant de fluide dans l'intervalle ( 8 ) annulaire et être mélangé au jet ( 2 ) de fluide à l'intérieur des buses ( 6, 6a, 6b, 6c ) et dans lequel l'intervalle ( 8 ) annulaire est formé au moyen d'un tube ( 12, 12a, 12b ) d'introduction,
**caractérisé en ce que** le tube ( 12a ) d'introduction a un épaississement ( 15 ) à l'extrémité en amont.

2. Brûleur suivant la revendication 1,
**caractérisé en ce que** le tube ( 12, 12a, 12b ) d'introduction a au moins une ouverture ( 11 ) pour injecter le combustible ( 4 ) gazeux dans le jet ( 2 ) de fluide.

3. Brûleur suivant la revendication 2,
**caractérisé en ce que** la au moins une ouverture ( 11 ) est disposée en amont de la sortie ( 22 ).

4. Brûleur suivant l'une des revendications 1 à 3,
**caractérisé en ce que** le tube ( 12b ) d'introduction est constitué de manière diffuse ( 21 ) du côté du courant de fluide dans le sens de l'écoulement.

5. Brûleur suivant l'une des revendications 1 à 4,
**caractérisé en ce que** l'épaississement ( 15 ) est constitué de manière diffuse ( 17 ) dans le sens de l'écoulement.

6. Brûleur suivant l'une des revendications 1 à 5,
**caractérisé en ce qu'**un deuxième canal ( 20 ) annulaire pour guider de l'air de combustion et/ou du combustible est prévu autour du tube ( 12, 12a, 12b ) d'introduction.

7. Brûleur suivant la revendication 6,
**caractérisé en ce que**
des moyens d'augmentation du transfert de chaleur sont prévus dans le deuxième canal ( 20 ) annulaire.

8. Brûleur suivant la revendication 7,
**caractérisé en ce que** ces moyens sont des bossages et/ou des ailettes de refroidissement et/ou des nervures.

9. Brûleur suivant l'une des revendications 6 à 8,
**caractérisé en ce que** les moyens sont disposés et constitués de manière à ce que de l'air et/ou du combustible passant dans le deuxième canal ( 20 ) annulaire refroidisse, du côté en aval du fluide, le tube ( 12, 12a, 12b ) d'introduction.

10. Brûleur suivant l'une des revendications précédentes,
**caractérisé en ce que** les buses ont une sortie ( 22 ) d'un diamètre ( D ).

11. Brûleur suivant la revendication 10,
**caractérisé en ce que** la sortie ( 22 ) de la buse est décalée dans le sens de l'écoulement par rapport à l'intervalle ( 8 ) annulaire.

12. Brûleur suivant la revendication 11,
**caractérisé en ce que** le décalage ( 24 ) comprend une longueur de 0 mm à 3x ( D ) mm.

13. Brûleur suivant l'une des revendications précédentes,
**caractérisé en ce que** du fluide peut, par les buses ( 6 ), au moyen d'un jet ( 2 ) de fluide passant par une sortie ( 22 ), être injecté dans l'espace ( 5 ) de réaction, le fluide étant de l'air de compresseur, qui est mélangé au préalable, en partie mélangé au préalable ou non mélangé au préalable à du combustible.

14. Procédé de stabilisation de la flamme d'un brûleur d'une turbine à gaz qui comprend une chambre ( 5 ) de réaction et plusieurs buses ( 6 ) débouchant dans la chambre ( 5 ) de réaction, dans lequel
dans le procédé, on injecte dans la chambre ( 5 ) de réaction du fluide par les buses ( 6 ) au moyen d'un jet ( 2 ) de fluide, dans lequel on brûle le fluide dans la chambre ( 5 ) de réaction en créant un combustible ( 4 ) gazeux, dans lequel on aspire en partie le combustible ( 4 ) gazeux, pour au moins l'une des buses ( 6 ), dans un intervalle ( 8 ) annulaire entouré par la buse, l'intervalle ( 8 ) annulaire étant formé au moyen d'un tube ( 12, 12a, 12b ) d'introduction et le combustible ( 4 ) gazeux aspiré pénétrant dans l'intervalle ( 8 ) annulaire dans le sens contraire au sens d'écoulement du fluide et étant mélangé au jet ( 2 ) de fluide à l'intérieur de la buse ( 6 ),
**caractérisé en ce que** le tube ( 12a ) d'introduction a un épaississement ( 15 ) à l'extrémité en amont.

15. Procédé suivant la revendication 14,
**caractérisé en ce qu'**on introduit le fluide à grande vitesse dans la chambre ( 5 ) de réaction.

16. Procédé suivant l'une des revendications 14 ou 15,
**caractérisé en ce qu'**on forme une différence de pression entre la chambre ( 5 ) de réaction et le jet ( 2 ) de fluide passant dans la chambre ( 5 ) de réaction.

17. Procédé suivant l'une des revendications 14 à 16,
**caractérisé en ce que** l'on forme le fluide, en fonctionnement en charge partielle du brûleur, à partir d'un mélange de combustible/air de compresseur et, à pleine charge, à partir d'air de compresseur, qui n'a plus que peu ou pas du tout de proportion de combustible.
